# EUROPÄISCHE PATENTSCHRIFT

(11) **EP 0 069 943 B1**
(45) Veröffentlichungstag und Bekanntmachung des Hinweises auf die Patenterteilung: **02.05.1985**
(21) Anmeldenummer: 82105941.7
(22) Anmeldetag: 03.07.1982
(51) Int. Cl.: C10G 45/32, C10G 49/00, C07C 5/02, C10G 25/02, C07C 7/12

(54) **Verfahren zur Hydrierung von Kohlenwasserstoffen**
Hydrocarbon-hydrogenation process
Procédé d'hydrogénation des hydrocarbures

(30) Priorität: 14.07.1981 DE 3127751
(43) Veröffentlichungstag der Anmeldung: 19.01.1983
(73) Patentinhaber: EC ERDÖLCHEMIE GMBH, D-50769 Köln (DE)
(72) Erfinder: Schleppinghoff, Bernhard, Dr., D-4047 Dormagen 1 (DE); Reinhardt, Horst, Dipl.-Ing., D-5010 Bergheim 3 (DE); Tschorn, Herbert, Dipl. Ing., D-4047 Dormagen 1 (DE)
(74) Vertreter: Mann, Volker (DE)

## Beschreibung

Die Erfindung betrifft ein Verfahren zur Hydrierung ungesättigter Kohlenwasserstoffe, bei dem diese ungesättigten Kohlenwasserstoffe vor einer an sich bekannten katalytischen Hydrierung mit Anionenaustauschern behandelt werden.

Bei der Hydrierung von olefinischen, diolefinischen oder Acetylene enthaltenden Kohlenwasserstoff-Fraktionen tritt durch Ablagerung von Verunreinigungen oder Bildung von Polymeren auf dem Katalysator eine fortschreitende Vergiftung und Desaktivierung dieses Katalysators auf, was zu relativ kurzen Katalysatorstandzeiten führt. Dies trifft besonders für die selektive Hydrierung von diolefinischen Krackbenzinfraktionen zu, die beispielsweise bei der Ethylengewinnung durch Kracken von Naphtha, Gasölen usw. anfallen.

Es sind verschiedene Verfahren zur Selektivhydrierung dieser Krackbenzinfraktionen sowie deren Vorbehandlung vor dem Einsatz in diese Teilhydrierung bekannt (Asinger, die Petrolchemische Industrie, Akademie-Verlag Berlin, S. 618 ffl. Hierzu zählen thermische Vorbehandlungen, destillative Abtrennung von Polymeren, Abwaschen von Polymeren vom Hydrierkatalysator durch Anwendung von Rieselphasen bzw. Flüssigphasenhydrierungen, wobei teilweise hydrierte Kohlenwasserstoffströme zurückgeführt werden die allgemeine Verbesserung der Hydrierkatalysatoren. Bei diesen Verfahren werden Katalysatorstandzeiten von einigen Monaten bis zu einem Jahr und nur gelegentlich auch darüber erreicht. Hierfür ist jedoch ein relativ hoher Aufwand bei der Vorbehandlung erforderlich, beispielsweise ein hoher energetischer Aufwand bei der destillativen Abtrennung von Polymeren und ein hoher Investitionsaufwand bei der Rückführung von hydrierten Produktströmen.

Die Hydrierung von acetylenhaltigen oder auch olefinischen Kohlenwasserstoffen führt ebenfalls durch die Bildung von Polymeren sowie durch enthaltene Verunreinigungen zur Belegung der Katalysatoroberfläche oder zur Vergiftung des Katalysators und damit zu unbefriedigenden Katalysatorstandzeiten. So werden beispielsweise bei der Hydrierung der Dimeren und Oligomeren der C₃- und C₄-Olefinoli- gomerisation nur Katalysatorstandzeiten von wenigen Monaten erzielt.

Eigene Versuche, mit innigem Vermischen der zu hydrierenden Kohlenwasserstoff-Fraktion mit einer alkalisch reagierenden wässrigen Lösung als Vorbehandlung vor der eigentlichen Hydrierung führten zu keiner wesentlichen Verbesserung der Katalysatorstandzeiten.

Es ist daher völlig überraschend, dass eine Behandlung der zur Hydrierung vorgesehenen ungesättigten Kohlenwasserstoffe, mit einem Anionenaustauscher eine beträchtliche Erhöhung der Katalysatorstandzeiten ergibt.

Es wurde demnach ein Verfahren zur Hydrierung von Kohlenwasserstoffen gefunden, das dadurch gekennzeichnet ist, dass man ungesättigte Kohlenwasserstoffe und Kohlenwasserstoff-Mischungen aus Krackerfraktionen mit Anionenaustauschern bei einer Temperatur von 0 bis 120°C, einem Druck

von 1 bis 100 bar und einer Raumgeschwindigkeit (LHSV) von 0,1 bis 10 1 Kohlenwasserstoffe pro 1 Austauscher behandelt und dann in bekannter Weise katalytisch hydriert.

Die erfindungsgemäss einsetzbaren Anionenaustauscher können natürliche oder synthetische, anorganische oder organische Anionenaustauscher sein. Als natürliche oder künstliche anorganische Anionenaustauscher seien beispielsweise genannt: natürliche oder künstliche Skapolite oder Hydroxylapatite, Eisenoxidgel, Kohle-Anionenaustauscher, wie die Ammonkohlen, Tonmineralien, unlösliche Salze, wie Phosphate, Zirkonoxidhydrate, Aluminiumoxid und andere.

Als organische Anionenaustauscher seien beispielsweise gelförmige oder makroporöse Styrol/ Divinylbenzol-Harze, Kondensationsharze aus Phenolen und Formaldehyd, Cellulose-Anionenaustauscher mit der funktionellen Gruppe -OC_{z}H₄N(C₂H₅)₂ oder -OCH₂C₆H₄NH₂ oder einer anderen stark basischen funktionellen Gruppe, (Meth)-Acrylharze oder Epichlorhydrin/Polyamin-Kondensate genannt.

Alle diese Harze sind vernetzt und damit unlöslich gemacht. Anstelle des genannten Vernetzers Divinylbenzol können beispielsweise auch Trivinylbenzol oder Trivinylcyclohexan eingesetzt werden. Der Vernetzer liegt im allgemeinen in einer Menge von etwa 0,3 bis 80 Gew.-%, bevorzugt 1 bis 65 Gew.-%, besonders bevorzugt 2 bis 50 Gew.-%, bezogen auf die Gesamtmenge der Comonomeren, vor. Anionenaustauscher mit einer der genannten Matrices enthalten als funktionelle Gruppen beispielsweise quartäre Ammoniumgruppen -NH₃⁺, wie -N(CH₃)₃⁺ oder -N(CH₃)₂CH₂CH₂OH⁺, oder tertiäre Aminogruppen -NR₂, wie -N(CH₃)₂. Ferner können die Matrices AIkylenamin bzw. Iminogruppen oder nicht substituierte Aminogruppen tragen. Anionenaustauscher der beschriebenen Arten haben beispielsweise Totalkapazitäten für den lonenaustausch von etwa 0,5 bis 6 val/P Harz. Solche beschriebenen Anionenaustauscher und ihre Gewinnungs- bzw. Herstellungsverfahren sind seit langem bekannt (Houben-Weyl, Methoden der organischen Chemie, Band 1, Seite 256; F. Helfferich, Ion Exchange, Mc-Graw-Hill, Book-Company, New York 1962).

Anionenaustauscher, insbesondere synthetische organische Anionenaustauscher, sind in vielfältiger Abwandlung und in grosser Typenzahl als Handelsprodukte vieler Hersteller erhältlich. Solche Anionenaustauscher können einzeln oder als Gemisch mehrerer eingesetzt werden.

In bevorzugter Weise werden erfindungsgemäss synthetische organische Anionenaustauscher eingesetzt. In besonders bevorzugter Weise werden solche Anionenaustauscher eingesetzt, die eine Matrix aus Styrol/Divinylbenzol haben und eine gelförmige oder makroporöse Struktur aufweisen.

Die genannten Anionenaustauscher können mit verschiedenen Ionen beladen sein, beispielsweise mit Hydroxyl-, Chlorid-, Bromid-, Sulfat-, Acetat-oder Formiationen. Es können auch Gemische verschiedener lonenaustauscher eingesetzt werden, die mit verschiedenen der beispielhaft genannten Anionen beladen sind. Es können auch Gemische desselben Anionenaustauschers eingesetzt werden, bei denen die im Gemisch vorhandenen Harzteilchen mit verschiedenen der beispielhaft genannten Anionen beladen sind. Schliesslich können auch Anionenaustauscher eingesetzt werden, die in Folge einer partiellen Beladung mit Salzen der verschiedenen, beispielhaft genannten Anionen in einem Harzteilchen verschiedene Anionen enthalten. In bevorzugter Weise werden Anionenaustauscher oder Gemische von Anionenaustauschern eingesetzt, in denen als Anion ganz oder teilweise, auf verschiedenen Harzteilchen oder auf dem gleichen Harzteilchen Hydroxylionen, gegebenenfalls neben einem oder mehreren anderen Anion(en) vorhanden sind. Beispielsweise sei hierzu ein Anteil von mindestens 10%, bevorzugt mindestens 50%, besonders bevorzugt 100% Hydroxylionen, bezogen auf die Gesamtzahl der Anionen, genannt.

Als ungesättigte Kohlenwasserstoffe, die erfindungsgemäss behandelt werden, seien olefinische, diolefinische oder acetylenische Kohlenwasserstoffe, oder Kohlenwasserstoffe, die eine oder mehrere acetylenische Bindungen neben einer oder mehreren olefinischen Bindungen enthalten, genannt. Solche ungesättigten Bindungen können sowohl endständig wie nicht-endständig sein. Solche Kohlenwasserstoffe können weiterhin als Reinstoff-Fraktion, als Gemisch untereinander oder als Gemisch mit anderen Stoffen eingesetzt werden. Solche anderen Stoffe können beispielsweise gesättigte Kohlenwasserstoffe, Wasserstoff, Kohlenmonoxid, Kohlendioxid, Stickstoff oder Edelgase sein. Ungesättigte oder gesättigte Kohlenwasserstoffe, die erfindungsgemäss behandelt werden können, können sowohl verzweigt als auch geradkettig sein. Ihre Kettenlänge ist für die Durchführung des erfindungsgemässen Verfahrens unkritisch. Beispielhaft sei eine Kettenlänge von 2 bis 30, bevorzugt 2 bis 24 Kohlenstoffatome genannt. Beispiele für solche genannten Kohlenwasserstoffe und Kohlenwasserstoff-Mischungen sind Fraktionen, wie sie beim Kracken verschiedener Krackeinsatzstoffe entstehen oder aus diesen hergestellt werden, weiterhin Fraktionen, wie sie bei der selektiven Hydrierung von Krackbenzinen und Krackbenzinfraktionen anfallen, weiterhin Fraktionen wie sie bei der Oligomerisierung von C₃- und/oder C₄-Olefinen oder Olefinfraktionen mit Hilfe saurer Katalysatoren anfallen. In bevorzugter Weise wird das erfindungsgemässe Verfahren durch Einsatz solcher Krackfraktionen und Oligomerisierungsprodukten mit ungesättigten Bindungen ausgeführt, die gegebenenfalls noch Paraffine, Naphthene und/oder Aromaten als Gemischbestandteile enthalten.

Das erfindungsgemässe Verfahren wird bei einer Temperatur von beispielsweise 0 bis 120°C, bevorzugt 10 bis 50° C, besonders bevorzugt 20 bis 30⁰C und bei einem Druck von 1 bis 100 bar, bevorzugt 1 bis 15 bar, besonders bevorzugt 1 bis 5 bar ausgeführt. Bei der Ausführung des erfindungsgemässen Verfahrens befinden sich die zu behandelnden Kohlenwasserstoffe wenigstens teilweise in flüssiger Phase, beispielsweise mindestens 30%, bevorzugt mindestens 80%, besonders bevorzugt vollständig, bezogen auf die Gesamtmenge der Kohlenwasserstoffe bzw. der Gemischanteile.

Zur Durchführung des erfindungsgemässen Verfahrens können die Kohlenwasserstoffe von. oben nach unten oder von unten nach oben durch eine Schüttung der Anionenaustauscher-Teilchen gefahrenb werden. Hierbei können die Anionenaustauscher-Teilchen im Festbett, Schwebebett oder im Wirbelbett angeordnet sein. Die zur Durchführung des erfindungsgemässen Verfahrens zu verwendenden Apparate können sehr einfach sein, wie beispielsweise ein zylinderförmiger Reaktor ohne Einbauten. Selbstverständlich kann der Anionenaustauscher auch in verschiedenen Schüttungen angewandt werden, die beispielsweise auf verschiedenen Böden eines zylinderförmigen Reaktors angeordnet sind. Weiterhin können zwischen zwei solcher Schüttungen jeweils Verteilerböden zur Sicherstel₋ lung einer gleichförmigen Benetzung der verschiedenen Schüttungen der Anionenaustauscher angeordnet sein.

Das erfindungsgemässe Verfahren kann in gleicher Weise und mit gleichem Vorteil auf ungesättigte Kohlenwasserstoffe oder die obengenannten Mischungen angewendet werden, die anschliessend einer selektiven Hydrierung oder einer Vollhydrierung unterworfen werden sollen.

Die Anionenaustauscher-Schüttung wird von dem zu behandelnden ungesättigten Kohlenwasserstoff oder einer der genannten Mischungen mit einer Raumgeschwindigkeit LHSV (Liquid Hourly Space Velocity) von 0, 1 - 10, bevorzugt 0,5 - 5, besonders bevorzugt 1 - 2 f Kohlenwasserstoffe pro f Austauscher pro Stunde beschickt.

Die ungesättigten Kohlenwasserstoffe bzw. die oben genannten Gemische werden nach der Behandlung mit einem Anionenaustauscher in bekannter Weise einer katalytischen selektiven Hydrierung oder einer katalytischen Vollhydrierung unterworfen. Die Bedingungen für eine solche Hydrierung sind dem Fachmann bekannt. Beispielsweise werden 1 bis 10 Mol Wasserstoff pro Mol der zu hydrierenden Doppel- oder Dreifachbindung eingesetzt. Es wird beispielsweise bei 10 bis 350°C und 1 bis 200 bar gearbeitet. Als Hydrierkatalysatoren seien beispielsweise Edelmetallkatalysatoren, wie Palladium oder Platin, Raney-Katalysatoren, wie Raney-Nickel, Raney-Kobalt, Raney-Eisen oder Gemische solcher Raney-Katalysatoren, gegebenenfalls unter Zusatz von Promotoren, oder sulfidische Hydrierkatalysatoren, wie Kobaltsulfide, Nickelsulfide Molybdänsulfide oder Gemische hiervon, genannt. In bekannter Weise können solche Hydrierkatalysatoren als solche oder in Verbindung mit einem inerten Träger eingesetzt werden. Als inerte Träger kommen SiO_{z}, A1₂0₃, totgebranntes MgO, Carbonate, wie CaC0₃ oder BaC0₃, Sulfate, wie BaS0₄ oder Aktivkohle in Betracht. Eine solche katalytische Hydrierung kann beispielsweise in der Gasphase, der Rieselphase oder der Flüssigphase bei festem oder suspendiertem Katalysator durchgeführt werden.

Bei Anwendung des erfindungsgemässen Verfahrens können alle bisher bekannten Verfahren zur Vorbehandlung des Hydriergutes mit dem Ziele der Erhöhung der Katalysatorstandzeiten entfallen. Im Vergleich zu den bisherigen Vorbehandlungsverfahren wird erfindungsgemäss eine deutliche Erhöhung der Katalysatorstandzeiten erzielt. So wird beispielsweise bei der selektiven Hydrierung von Pyrolysebenzin unter Anwendung des erfindungsgemässen Verfahrens die Katalysatorstandzeit zumindest verdoppelt. Ebenso führt die Behandlung von Oligomeren der C₃- und C₄-Oligomerisationen vor der Vollhydrierung zu einer beträchtlichen, beispielsweise 2 - 5fachen Erhöhung der Katalysatorstandzeiten.

Das erfindungsgemässe Verfahren ist im Vergleich zu bisher bekannten Vorbehandlungsverfahren energetisch und damit finanziell günstiger. Hierzu sei beispielsweise der Fortfall der energieaufwendigen und damit teuren Destillation des Hydriergutes erwähnt.

Das erfindungsgemässe Verfahren kann in einer einfachen und billigen Apparatur durchgeführt werden und erfordert damit im Gegensatz zu vielen bisher üblichen Vorbehandlungsverfahren nur geringe Investitionsaufwendungen.

Schliesslich können infolge der längeren Katalysatorstandzeiten viele der bislang notwendigen Betriebsstillstände entfallen.

### Beispiele

Die erfindungsgemässe Behandlung wird im Zusammenhang mit den nachfolgend beschriebenen Hydrierungen erläutert.

### a) Beispiele zur selektiven Hydrierung von Krackbenzinfraktionen

Die Hydrierapparaturen bestanden aus: Einsatzkolbenpumpe, Vorwärmer, Hydrierreaktor, Kühler und Abscheider. Als Hydrierreaktoren wurden VA-Reaktoren, Innendurchmesser 15 mm, Länge 700 mm mit elektrischer Beheizung oder mit Doppelmantel eingesetzt. Der Reaktor war in der unteren Hälfte (etwa 340 mm Länge, entspricht 60 m! Katalysator) mit einem Pd-Katalysator auf Al₂O₃ gefüllt. Der darüber befindliche Reaktorraum war mit Al₂O₃-Kugeln gefüllt und diente als zusätzlicher Vorwärmer.

Die Hydrierung wurde in der Rieselphase mit einem bei Krackanlagen anfallenden Wasserstoff mit ca. 15% CH₄ bei 26 bar und einer LHSV (Liquid Hourly Space Velocity) von 5 betrieben. AIs Kriterium für die Hydrierleistung diente die Bromzahl (g Br_{z}/100 g) des hydrierten Produktes. Einsatzprodukt war Pyrolysebenzin, das selektiv bis zu einer Dienzahl von höchstens 1 hydriert werden sollte. Dies entspricht aufgrund von Vergleichsmessungen einer Absenkung der Bromzahl auf 40-45 g Br₂/100 g. Bei der Bestimmung der Katalysatorstandzeiten wurde die Eintrittstemperatur von 30-60°C je nach Hydrieraktivität bis auf 110-160°C angehoben, wobei bei Überschreitung von ca. 100°C der Katalysator als desaktiviert angesehen werden kann.

### Beispiel 1 (zum Vergleich)

Unvorbehandeltes Pyrolysebenzin wurde, wie vorab beschrieben, zur selektiven Hydrierung der Diolefinen eingesetzt. Der Katalysator enthielt 5 g Pd/fauf Al₂O₃, nur oberflächlich getränkt. Frischwasserstoff wurde in dem Masse in den Reaktor gegeben, wie Abgas entnommen wurde. Die Abgasmenge betrug 200 ℓ/h. Die Hydrierung wurde mit einer Eintrittstemperatur von 60°C angefahren. Die Bromzahl stieg nach 5 Tagen Laufzeit auf über 50 g Br_{∋}/100 g an, worauf die Eintrittstemperatur mehrmals um 10-15°C angehoben werden musste. Nach 6 Wochen Laufzeit wurde die Eintrittstemperatur von 110°C überschritten. Während der gesamten Laufzeit konnten fast ausnahmslos nur Bromzahlen > 50 g Br₂/100 g erreicht werden.

Die Bromzahlen und Eintrittstemperaturen über die Laufzeit sind in Tabelle 1 zusammengestellt:

### Beispiel 2 (zum Vergleich)

Wie Beispiel 1, Edelmetallkatalysator, 5 g Pd/lauf Al₂O₃, jedoch durchgetränkt. Die Eintrittstemperatur musste wie im Beispiel 1 nach einer Woche Laufzeit mehrmals um 10-15°C angehoben werden. Nach einer Laufzeit von ca. 4 Wochen wurde die Eintrittstemperatur von 110°C überschritten.

Die Bromzahlen und Eintrittstemperaturen über die Laufzeit sind in Tabelle II zusammengestellt:

### Beispiel 3 (zum Vergleich)

Wie Beispiel 1, jedoch wurde destilliertes Pyrolysebenzin in die Hydrierung eingesetzt. Die Eintrittstemperatur betrug anfangs 60°C, jedoch musste die Abgasmenge und damit die Frischwasserstoffmenge aufgrund der hohen Anfangsaktivität bis auf 30 ℓ/h gedrosselt werden. Sie hatte erst nach ca. 6 Wochen die apparativ bedingte «Normalmenge» von 200 ℓ/h erreicht. Analog den Beispielen 1 und 2 musste auch hier die Eintrittstemperatur schrittweise um 10-1 5 ° C erhöht werden, jedoch waren die zeitlichen Abstände erheblich länger. Der Versuch wurde nach 15 Wochen bei einer Eintrittstemperatur von 100°C und einer Bromzahl von 47 g Br₂/100 g abgebrochen.

Die Bromzahlen und Eintrittstemperaturen über die Laufzeit sind in Tabelle III zusammengestellt:

### Beispiel 4 (erfindungsgemäss)

Wie Beispiel 3, jedoch wurde nicht destilliertes Pyrolysebenzin eingesetzt, das zuvor mittels Anionenaustauscher vorbehandelt wurde. Diese Anionenaustauscher-Vorbehandlung erfolgt in einem Festbettreaktor bei 20°C praktisch drucklos unter Verwendung eines lonenaustauschergemisches, bestehend aus einem Teil schwach basischen, makroporösen Ionenaustauschers auf Polystyrolbasis in der OH-Form (Bayer Lewatit MP 62) und aus einem Teil stark basischen gelförmigen Ionenaustauschers auf Polystyrolbasis in der CI'-Form (Bayer Lewatit M 500). Der Vorbehandlungsreaktor bestand aus einem Glasrohr von 350 mm Länge und einer Weite von 35 mm und war ganz mit dem Anionenaustauschergemisch gefüllt.

Aufgrund der hohen Anfangsaktivität mussten die Abgasmenge auf ca. 40 ℓ/h und die Eintrittstemperatur bis auf 30°C reduziert werden. Nach ca. 4 Wochen wurde die Eintrittstemperatur auf 40°C angehoben. Die Abgasmenge lag nach 20 Monaten Laufzeit noch bei 120 V/h statt der Apparatur bedingten «Normalmenge» von 200 ℓ/h. Nach 20 Wochen Laufzeit betrug die Eintrittstemperatur immer noch 40°C, die Bromzahlen schwankten zwischen 38-45 g Br₂/100 g, lagen jedoch in der Regel bei ca. 40 g Br_{z}/100 ml.

### b) Beispiele zur Vollhydrierung olefinischer Oligomerenfraktionen

Die Hydrierapparaturen bestanden aus: Einsatzkolbenpumpe, Vorwärmer, Hydrierreaktor, Kühler und Abscheider. Als Hydrierreaktoren wurden VA-Reaktoren, 25 mm Innendurchmesser, 700 mm Länge, mit Doppelmantel eingesetzt. Die Reaktoren waren mit 400 ml Katalysator gefüllt. Der darüber befindliche freie Raum wurde mit AI₂0₃-Kugeln aufgefüllt. Diese dienten gleichzeitig als Flüssigkeitsverteiler und als zusätzliche Vorheizzone.

Die Hydrierung wurde in der Rieselphase mit einem Trimeren aus einer C₄-Oligomerisation (Isododecen) als Einsatzprodukt und mit einem bei Krackanlagen anfallenden Wasserstoff mit ca. 15% Methan bei 26 bar und einer LHSV von 1,5 betrieben. Das Einsatzprodukt wurde auf 180°C vorgewärmt und bei einer Reaktortemperatur von 220°C hydriert. Als Kriterium für die Hydrierleistung diente die Bromzahl (g Br₂/100 g) des hydrierten Produktes. Eine Bromzahl von 0,1 g Br₂/100 g galt als Grenzwert der Produktspezifikation, und eine Überschreitung dieses Grenzwertes wurde als Desaktivierung des Katalysators angesehen.

### Beispiel 5 (zum Vergleich)

Unvorbehandeltes Isododecen wurde, wie vorab beschrieben, zur Vollhydrierung der Olefine in die Hydrierapparatur eingesetzt. Der Katalysator enthielt 18 g Pd/ℓ auf A1₂0₃, nur oberflächlich getränkt. Frischwasserstoff wurde in dem Masse in den Reaktor gegeben, wie Abgas entnommen wurde. Die Abgasmenge betrug 200 i/h.

Der Verlauf der Bromzahl über die Katalysatorlaufzeit ist in folgender Tabelle zusammengestellt:

### Beispiel 6 (erfindungsgemäss)

Wie Beispiel 5, jedoch wurde das Einsatzprodukt Isododecen vor dem Eintritt in die Hydrierung mit einem Anionentauscher behandelt. Diese Anionenvorreinigung erfolgte in einem Festbettreaktor bei 20°C praktisch drucklos unter Verwendung eines Aniontauschergemisches, bestehend aus einem Teil schwach basischen, makroporösen lonenaustauscher auf Basis Polystyrol in der OH-Form (Bayer Lewatit MP 62) und aus einem Teil starkbasischen, gelförmigen lonentauscher auf Polystyrolbasis in der CI'-Form (Bayer Lewatit M 500).

Der Reaktor bestand aus einem Glasrohr von 350 mm Länge und einer Weite von 35 mm und war ganz mit dem Anionenaustauschergemisch gefüllt.

Gegenüber Beispiel 5 ist eine erhebliche Verlängerung der Katalysatorlaufzeit durch die Behandlung des Einsatzproduktes mit Anionentauscher erreicht worden.

## Patentansprüche

1. Verfahren zur Hydrierung von Kohlenwasserstoffen, dadurch gekennzeichnet, dass man ungesättigte Kohlenwasserstoffe und Kohlenwasserstoff-Mischungen aus Krackerfraktionen mit Anionenaustauschern bei einer Temperatur von 0 bis 120°C, einem Druck von 1 bis 100 bar und einer Raumgeschwindigkeit (LHSV) von 0,1 bis 10 i Kohlenwasserstoffe pro i Austauscher behandelt und dann in bekannter Weise katalytisch hydriert.

2. Verfahren nach Anspruch 1, dadurch gekennzeichnet, dass als Anionenaustauscher solche mit einer Matrix aus Styrol/Divinylbenzol mit gelförmiger oder makroporöser Struktur eingesetzt werden.

3. Verfahren nach Anspruch 1 und 2, dadurch gekennzeichnet, dass bei 10 bis 50 ° C gearbeitet wird.

4. Verfahren nach Anspruch 1 bis 2, dadurch gekennzeichnet, dass bei 20 bis 30°C gearbeitet wird.

5. Verfahren nach Ansprüchen 1 bis 4, dadurch gekennzeichnet, dass Gemische, die ungesättigte Kohlenwasserstoffe enthalten, eingesetzt werden, die aus Krackanlagen stammen.

6. Verfahren nach Ansprüchen 1 bis 4, dadurch gekennzeichnet, dass Gemische, die durch Teilhydrierung erhalten werden und ungesättigte Kohlenwasserstoffe enthalten, eingesetzt werden.

7. Verfahren nach Ansprüchen 1 bis 4, dadurch gekennzeichnet, dass Gemische, die durch katalytische Oligomerisierung von C₃- und/oder C₄-Olefinen erhalten werden und ungesättigte Kohlenwasserstoffe enthalten, eingesetzt werden.

## Claims

1. Process for the hydrogenation of hydrocarbons, characterised in that hydrocarbons and hydrocarbon mixtures consisting of cracked fractions are treated with anion exchangers at a temperature of 0 to 120°C, under a pressure of 1 to 100 bars and at a space velocity (LHSV) of 0.1 to 10 f of hydrocarbons per ℓ of exchanger and are then hydrogenated catalytically in a known manner.

2. Process according to claim 1, characterised in that the anion exchangers used are those having a matrix composed of styrene/divinylbenzene and a gel or macroporous structure.

3. Process according to claim 1 and 2, characterised in that it is carried out at 10 to 50°C.

4. Process according to claim 1 to 2, characterised in that it is carried out at 20 to 30°C.

5. Process according to claims 1 to 4, characterised in that mixtures which contain unsaturated hydrocarbons and originate from cracking plants are used.

6. Process according to claims 1 to 4, characterised in that mixtures which are obtained by partial hydrogenation and contain unsaturated hydrocarbons, are used.

7. Process according to claims 1 to 4, characterised in that mixtures which are obtained by catalytic oligomerisation of C₃ and/or C₄ olefines and which contain unsaturated hydrocarbons, are used.

## Revendications

1. Procédé d'hydrogénation d'hydrocarbures, caractérisé en ce qu'on traite des hydrocarbures insaturés et des mélanges d'hydrocarbures constitués de fractions de craquage avec des échangeurs d'anions à une température de 0 à 120°C, sous une pression de 1 à 100 bars et à une vitesse spatiale (vitesse spatiale horaire de liquide) de 0,1 à 10 ℓd'hydrocarbures par litre d'échangeur, puis on les soumet à une hydrogénation catalytique de façon connue.

2. Procédé suivant la revendication 1, caractérisé en ce que, comme échangeurs d'anions, on utilise ceux comportant une matrice de styrène/divinyl- benzène avec une structure macroporeuse ou sous forme d'un gel.

3. Procédé suivant les revendications 1 et 2, caractérisé en ce qu'on travaille à une température de 10à 50° C.

4. Procédé suivant les revendications 1 et 2, caractérisé en ce qu'on travaille à une température de 20 à 30°C.

5. Procédé suivant les revendications 1 à 4, caractérisé en ce qu'on utilise des mélanges contenant des hydrocarbures insaturés provenant d'installations de craquage.

6. Procédé suivant les revendications 1 à 4, caractérisé en ce qu'on utilise des mélanges obtenus par hydrogénation partielle et contenant des hydrocarbures insaturés.

7. Procédé suivant les revendications 1 à 4, caractérisé en ce qu'on utilise des mélanges obtenus par oligomérisation catalytique d'oléfines en C₃ et/ ou en C₄ et contenant des hydrocarbures insaturés.
